# EUROPÄISCHE PATENTSCHRIFT

(11) **EP 4 063 284 B1**
(45) Veröffentlichungstag und Bekanntmachung des Hinweises auf die Patenterteilung: **29.11.2023**
(21) Anmeldenummer: 22162766.4
(22) Anmeldetag: 17.03.2022
(51) Int. Cl.: B65B 61/06, B26D 7/18, B26D 5/10, B26D 7/00, F23D 14/52

(54) **VORRICHTUNG ZUM ENTFERNEN EINER FOLIENUMWICKLUNG VON PALETTIERTEN PRODUKTSTAPELN**
APPARATUS FOR REMOVING FILM WRAPPING FROM PALLETIZED PRODUCT STACKS
DISPOSITIF POUR RETIRER UN HABILLAGE EN FILM DES EMPILEMENTS DE PRODUITS SUR PALETTES

(30) Priorität: 24.03.2021 DE 102021107386
(43) Veröffentlichungstag der Anmeldung: 28.09.2022
(73) Patentinhaber: Dematic GmbH, 63150 Heusenstamm (DE)
(72) Erfinder: Jarr, Daniel, 63067 Offenbach (DE); Lewandoske, Max-Reinhard, 63741 Aschaffenburg (DE)
(74) Vertreter: Moser Götze & Partner Patentanwälte mbB

(56) Entgegenhaltungen:
- EP-A1- 1 935 524
- DE-A1- 19 724 040
- DE-A1-102014 003 652
- DE-A1-102018 216 534
- US-A1- 2004 099 110

## Beschreibung

Die Erfindung betrifft eine Vorrichtung und ein Verfahren zum automatischen Entfernen einer Folienumwicklung von palettierten Produktstapeln nach Anspruch 1.

Zur Ladungssicherung werden auf Paletten gestapelte Produkte nach dem Bilden des Stapels häufig mit Stretchfolie umwickelt oder mit einer Schrumpfhauben-Folierung versehen, so dass die Produkte nicht beim Transport verrutschen.

Allerdings ist es schwierig diese Folienumwicklung später beim Entpacken zu entfernen. Daher wird dies häufig noch manuell durchgeführt.

EP 0 720 564 A1 beschreibt eine Vorrichtung und ein Verfahren, bei dem zum Entfernen einer über einen Gutstapel gezogenen Folienhaube, bei dem die Folienhaube an einer Seite des Gutstapels vertikal aufgeschnitten wird, eine Schnittkante erfasst und an einem Wickeldorn befestigt wird sowie anschließend der Wickeldorn um den Gutstapel herumgeführt und dabei die Folie auf den sich um seine Längsachse drehenden Wickeldorn aufgewickelt wird. Dazu wird über ein Messer die Folie vertikal geschnitten und dabei über eine Saugvorrichtung vom Stapel bereichsweise abgehoben.

Aus US 2004/0099110 A1 ist es bekannt auf gegenüberliegenden Seiten des umwickelten Stapels entsprechende Vorrichtungen anzuordnen, die analog EP 0 720 564 A1 auf beiden Seiten gleichzeitig schneiden.

Diese Vorrichtungen können schon im Prinzip automatisiert mit Folie umwickelte homogene Paletten bearbeiten.

Die DE 10 2014 003 652 A1 offenbart eine Vorrichtung zum Öffnen eines Behälters, z.B. Kunststoffbeutel, zum Transportieren von Wertgegenständen, umfasst mit einer Saugeinrichtung zum Ansaugen des Behälters und eine Trenneinrichtung zum Auftrennen des Behälters in einem angesaugten Bereich des Behälters.

Allerdings besteht gerade für inhomogen oder gemischt bestapelte Paletten noch Bedarf nach besser funktionierenden Mechanismen, da diese aufgrund der ungleichmäßigen Kontur bisher nicht gut bearbeitbar sind.

Demgegenüber besteht die Aufgabe der vorliegenden Erfindung darin, eine verbesserte Alternative bereitzustellen, die insbesondere bei inhomogen oder gemischt bestapelten Paletten besser funktioniert.

Diese Aufgabe wird durch den in Anspruch 1 wiedergegebenen Schneidkopf und der in Anspruch 7 angegebenen Vorrichtung gelöst. Vorteilhafte Ausgestaltungen ergeben sich aus den Unteransprüchen und der Beschreibung.

Erfindungsgemäß ist erkannt worden, dass wenn der Schneidkopf zum Auftrennen einer Folienumwicklung von palettierten Produktstapeln mit einem Schneidelement zum Durchtrennen der Folie ausgestaltet ist, wobei das Schneidelement zwischen mindestens zwei gegenüberliegenden Kontaktelementen angeordnet ist und gegenüber der von den gegenüberliegenden Kontaktelementen ausgebildeten Folienanlageebene zur Ausbildung einer Schneidhöhle zurückversetzt ist, und mit einer Vakuumeinheit zum Ansaugen des lokal zu schneidenden Bereichs der Folienumwicklung in die Schneidhöhle zur Wechselwirkung mit dem Schneidelement, es möglich ist, sowohl manuell als auch automatisiert, den Schneidkopf immer auf der Oberfläche des mit Folie umwickelten Stapels entlangzuführen und die Folie nur im Bereich des Schneidelements abzuheben, sodass eine sichere und zuverlässige Auftrennung erreicht wird.

Mit anderen Worten, der Schneidkopf ist beim Auftrennen immer über die Kontaktelemente in Kontakt mit der Folienoberfläche des Stapels.

Dies ist insbesondere wichtig bei gemischten Stapeln, also Stapeln aus unterschiedlichen Artikeln, da diese eine unregelmäßige Außenkontur ausbilden und die Folie somit ebenfalls eine unregelmäßige Kontur ausbildet und der Kontakt eine sichere und zuverlässige Auftrennung ermöglicht.

Die zurückversetzte Schneidhöhle verbirgt das Schneidwerkzeug bzw. Schneidelement vor zufälligen Berührungen.

Vorzugsweise sind die Kontaktelemente als Gleitelemente und/oder Abrollelemente ausgebildet. Die Gleitelemente können z. B. Gleitkufen sein, die beispielsweise eine reibungsvermindernde Oberfläche aufweisen. Dies ist von Vorteil, da die Folien häufig "klebrig" sind.

Die Abrollelemente können z. B. Rollen sein.

Denkbar ist auch die Verwendung von mehr als zwei gegenüberliegenden Kontaktelementen. So kann es vorteilhaft sein, die Schneidhöhle zwischen zwei Paaren von gegenüberliegenden Kontaktelementen anzuordnen. Dann kann der Schneidkopf weniger leicht kippen, da er an vier Punkten geführt wird.

Zum eigentlichen Auftrennen der Folie weist der Schneidkopf ein Schneidelement auf. Das Schneidelement kann beispielsweise ein starres oder rotierendes Messer, ein Glühdraht oder ein Lichtbogenbrenner sein. Bevorzugt ist der Lichtbogenbrenner, da dieser besonders zuverlässig alle Arten von Folien schneidet.

Erfindungsgemäß wird die Folie beim Auftrennen mit einer Vakuumeinheit nur lokal in die Schneidhöhle zur Wechselwirkung mit dem Schneidelement angesaugt. Die Vakuumeinheit kann dazu mindestens eine Ansaugöffnung aufweisen, neben der das Schneidelement platziert ist. Vorzugsweise können auch zwei (oder mehr) Ansaugöffnungen vorgesehen sein, zwischen denen das Schneidelement (ggf. zentral) angeordnet ist.

Die Erfindung betrifft auch den Einsatz mindestens eines entsprechenden Schneidkopfes in einer automatisierten Vorrichtung mit einem Palettenplatz für die Anordnung der entsprechend mit Folie umwickelten Palette, wobei der Schneidkopf an einem Ende eines derart verfahrbaren Tragarms angeordnet ist, dass der Schneidkopf immer über den zwei gegenüberliegenden Kontaktelementen in Anlage an der Folie beim Schneiden ist.

In einer bevorzugten Ausführungsform ist der Tragarm sowohl vertikal als auch horizontal motorisch über eine Steuerung gesteuert derart verfahrbar ausgebildet, dass der Schneidkopf immer beim Schneiden an der Folie anliegt. Dies hat insbesondere den Vorteil, dass der Tragarm den Schneidkopf über die mehrfache Beweglichkeit immer in Kontakt mit der Folie auch bei unregelmäßiger Kontur halten kann.

Dazu kann die Steuerung eine Einrichtung aufweisen, die die Andruckkraft des Schneidkopfes an der Folie bestimmt und eine Regelung zulässt.

Die Einrichtung kann z. B. einen taktilen Sensor aufweisen, dessen Daten in die Steuerung eingespeist werden, um eine Regelung zu erlauben. Alternativ oder zusätzlich kann der motorische Antrieb des Tragarms eine Drehmomentüberwachung aufweisen, deren Daten in die Steuerung eingespeist werden, um eine Regelung zu erlauben.

Die Vorrichtung kann verschiedenste Ausgestaltungen aufweisen. In einer bevorzugten Ausführungsform ist die Vorrichtung portalartig ausgebildet, so dass der Tragarm Bestandteil eines Portalgestells ist, an dem der Tragarm dann motorisch beweglich verstellbar ist, wobei der Palettenbereitstellplatz auf einem Förderer angeordnet ist, der durch das Portal verläuft. Alternativ kann der Tragarm auch als Teil eines Mehrachsen-Industrieroboters ausgebildet sein.

Es versteht sich, dass der Begriff Palette auch andere ähnliche Ladehilfsmittel umfasst.

Weitere Details der Erfindung ergeben sich aus der nachfolgenden Beschreibung von Ausführungsbeispielen anhand der Zeichnung, in der
- Fig. 1: eine schematische perspektivische Ansicht einer automatisierten Vorrichtung mit einem Schneidkopf zum automatischen Entfernen einer Folienumwicklung von palettierten Produktstapeln;
- Fig. 2: eine schematische perspektivische Ansicht eines ersten erfindungsgemäßen Schneidkopfes zum Auftrennen einer Folienumwicklung, insbesondere in einer Vorrichtung nach Figur 1; und
- Fig. 3: eine schematische perspektivische Ansicht eines weiteren erfindungsgemäßen Schneidkopfes zum Auftrennen einer Folienumwicklung, insbesondere in einer Vorrichtung nach Figur 1; und
- Fig. 4: eine Schnittansicht durch den Schneidkopf aus Figur 3 zeigen.

In Figur 1 ist eine als Ganzes mit 1 bezeichnete Vorrichtung zum automatischen Entfernen einer Folienumwicklung von palettierten Produktstapeln gezeigt.

Die Vorrichtung weist dazu einen Schneidkopf 2 zum Auftrennen der Folie auf, die um einen Stapel 3A auf einer Palette 3B gewickelt ist.

Die Palette 3B mit dem umwickelten Stapel 3A wird auf einem Palettenplatz 4 für die Anordnung bereitgestellt, der auf einem Rollenförderer 5 liegt, der durch das Portalgestell 6 der Vorrichtung führt.

Der Schneidkopf 2 ist an einem Ende eines L-förmigen Tragarms 7 derart an einem Schlitten 13 verfahrbar angeordnet, dass er sowohl vertikal als auch horizontal motorisch über eine Steuerung 10 gesteuert derart verfahrbar ausgebildet ist, dass der Schneidkopf 2 immer beim Schneiden an der Folie anliegt. Dies ist über die Pfeile 11, 12 angedeutet. Zusätzlich ist der Tragarm 7 über eine Drehvorrichtung 8 an dem Portalkopf angelenkt, so dass der gesamte Tragarm 7 um die Palette 3B bzw. Stapel 3A herum schwenkbar ist, um z. B. die durchtrennte Folie zum Abschluss zu entfernen.

Die motorische Verstellung des Schlittens 13 weist eine Drehmomentüberwachung 21 auf, die die Steuerung 10 mit Daten zur Anlagekraft des Schneidkopfes 2 speist, so dass das Anliegen geregelt werden kann.

Vom Schneidkopf 2 entlang des Tragarms 7 bis zur Drehvorrichtung 8 verläuft ein Vakuumschlauch 9, der von einer Pumpe 14 beaufschlagt wird, die in der Drehvorrichtung 8 aufgenommen und ebenfalls von der Steuerung 10 geregelt wird.

Der Schneidkopf 2 ist im Detail in den Figuren 2 und 3 in zwei unterschiedlichen Varianten gezeigt. Diese stimmen weitestgehend überein, unterscheiden sich aber in der konkreten Ausgestaltung des Schneidelements selbst.

In Figur 2 ist das Schneidelement zum Durchtrennen der Folie ein Lichtbogenbrenner 15, während in der Variante nach Figur 3 das Schneidelement aus feststehenden Messern 15* besteht.

Das jeweilige Schneidelement 15 ist zwischen zwei gegenüberliegenden Rollen 16 als Kontaktelement angeordnet und gegenüber der von den gegenüberliegenden Rollen 16 ausgebildeten Folienanlageebene 20 (vgl. Figur 4) zur Ausbildung einer Schneidhöhle 17 zurückversetzt.

Die Rollen 16 und das Schneidelement 15 sind an einem Gehäuse 18 befestigt, das die beabstandeten Achsen für die Rollen 16 bereitstellt und den Zwischenraum für die Schneidhöhle 17.

Das Gehäuse 18 ist an dem der Schneidhöhle 17 abgewandten Ende mit dem Vakuumschlauch 9 verbunden, so dass die Schneidhöhle 17 über eine gitterartige Ansaugöffnung 19 mit der Vakuumpumpe 14 zum Ansaugen des lokal zu schneidenden Bereichs der Folienumwicklung in die Schneidhöhle 17 zur Wechselwirkung mit dem Schneidelement verbunden ist.

Das jeweilige Schneidelement 15 ist dabei zentral auf dem Gitter der Ansaugöffnung 19 angeordnet. Ansaugöffnungen sind also um das jeweilige Schneidelement 15 herum angeordnet.

Zum Auftrennen der Folienumwicklung wird also zunächst die Palette 3B mit dem umwickelten Stapel 3A unterhalb des Portals 6 auf dem Bereitstellungsplatz 4 auf dem Förderer 5 positioniert.

Dann wird der Schneidkopf 2 an der oberen Kante des Stapels 3A positioniert und über den Tragarm 7 bzw. Schlitten 13 an die Folie herangefahren.

Anschließend wird das Vakuum über die Pumpe 14 an den Schneidkopf 2 angelegt und das Schneidelement 15 durchtrennt beim Herabbewegen des Kopfes 2 die Folie.

Dabei wird über die Drehmomentüberwachung 21 und die Steuerung 10 ständig die Anlagekraft des Schneidkopfes 2 geprüft und eingestellt, so dass dieser trotz unregelmäßiger Kontur anliegt.

Unten angekommen, d. h. nach Auftrennung der gesamten Folie, wird ggf. das Schneidelement 15 ausgestellt (Lichtbogenbrenner), aber das Vakuum belassen und der Tragarm 7 nun über die Drehvorrichtung um den Stapel 3A herum verschwenkt, so dass die Folie abgezogen wird.

Letztendlich wird dann die entfernte Folie der Entsorgung zugeführt.

## Patentansprüche

1. Schneidkopf (2) zum Auftrennen einer Folienumwicklung von palettierten Produktstapeln (3A) mit einem Schneidelement (15, 15*) zum Durchtrennen der Folie, wobei das Schneidelement zwischen mindestens zwei gegenüberliegenden Kontaktelementen (16) angeordnet ist und gegenüber der von den gegenüberliegenden Kontaktelementen ausgebildeten Folienanlageebene (20) zur Ausbildung einer Schneidhöhle (17) zurückversetzt ist und mit einer Vakuumeinheit (9, 14, 19) zum Ansaugen des lokal zu schneidenden Bereichs der Folienumwicklung in die Schneidhöhle zur Wechselwirkung mit dem Schneidelement.

2. Schneidkopf nach Anspruch 1, **dadurch gekennzeichnet, dass** die Kontaktelemente Gleitelemente und/oder Abrollelemente sind.

3. Schneidkopf nach Anspruch 2, **dadurch gekennzeichnet, dass** die Gleitelemente Gleitkufen sind.

4. Schneidkopf nach Anspruch 2, **dadurch gekennzeichnet, dass** die Abrollelemente Rollen sind.

5. Schneidkopf nach einem der vorhergehenden Ansprüche, **dadurch gekennzeichnet, dass** das Schneidelement ein starres oder rotierendes Messer, einen Glühdraht oder einen Lichtbogenbrenner aufweist.

6. Schneidkopf nach einem der vorhergehenden Ansprüche, **dadurch gekennzeichnet, dass** die Vakuumeinheit mindestens eine Ansaugöffnung (19) aufweist neben der das Schneidelement platziert ist.

7. Vorrichtung zum automatischen Entfernen einer Folienumwicklung von palettierten Produktstapeln mit mindestens einem Schneidkopf nach einem der vorhergehenden Ansprüche, und einem Palettenplatz für die Anordnung der entsprechend mit Folie umwickelten Palette, (3B) wobei der Schneidkopf an einem Ende eines derart verfahrbaren Tragarms (7) angeordnet ist, dass der Schneidkopf immer über den zwei gegenüberliegenden Kontaktelementen in Anlage an der Folie beim Schneiden ist.

8. Vorrichtung nach Anspruch 7, **dadurch gekennzeichnet, dass** der Tragarm sowohl vertikal als auch horizontal motorisch über eine Steuerung (10) gesteuert derart verfahrbar ausgebildet ist, dass der Schneidkopf immer beim Schneiden an der Folie anliegt.

9. Vorrichtung nach Anspruch 8, **dadurch gekennzeichnet, dass** die Steuerung über einen taktilen Sensor (21) am Tragarm mit Daten zur Anpresskraft gespeist wird

10. Vorrichtung nach Anspruch 8 oder 9, **dadurch gekennzeichnet, dass** der motorische Antrieb des Tragarms eine Kraft- oder Drehmomentüberwachung aufweist, die die Steuerung mit Daten zur Anpresskraft speist.

11. Vorrichtung nach einem der vorhergehenden Ansprüche 7 bis 10, **dadurch gekennzeichnet, dass** der Tragarm Bestandteil eines Portalgestells (6) oder Industrieroboters ist.

## Claims

1. Cutting head (2) for cutting a film wrapping from palletised stacks of products (3A), having a cutting element (15, 15*) for cutting through the film, wherein the cutting element is disposed between at least two opposing contact elements (16) and is set back with respect to the film contact plane (20) formed by the opposing contact elements in order to form a cutting recess (17), and having a vacuum unit (9, 14, 19) to suck the region of the film wrapping to be cut locally into the cutting recess for interaction with the cutting element.

2. Cutting head as claimed in claim 1, **characterised in that** the contact elements are sliding elements and/or rolling elements.

3. Cutting head as claimed in claim 2, **characterised in that** the sliding elements are runners.

4. Cutting head as claimed in claim 2, **characterised in that** the rolling elements are rollers.

5. Cutting head as claimed in any one of the preceding claims, **characterised in that** the cutting element comprises a rigid or rotating knife, a glow wire or an arc torch.

6. Cutting head as claimed in any one of the preceding claims, **characterised in that** the vacuum unit comprises at least one suction opening (19), next to which the cutting element is placed.

7. Device for automatically removing a film wrapping from palletised stacks of products, having at least one cutting head as claimed in any one of the preceding claims, and having a pallet place for the arrangement of the pallet (3B) correspondingly wrapped with film, wherein the cutting head is disposed at one end of a support arm (7) which can travel in such a way that the cutting head is always in contact with the film via the two opposing contact elements during cutting.

8. Device as claimed in claim 7, **characterised in that** the support arm is designed to be able to travel both vertically and horizontally in a motorised manner controlled by a controller (10) in such a way that the cutting head is always in contact with the film during cutting.

9. Device as claimed in claim 8, **characterised in that** the controller is fed with data relating to the pressing force via a tactile sensor (21) on the support arm.

10. Device as claimed in claim 8 or 9, **characterised in that** the motorised drive of the support arm comprises a force or torque monitor which feeds the controller with data relating to the pressing force.

11. Device as claimed in any one of the preceding claims 7 to 10, **characterised in that** the support arm is a component of a gantry frame (6) or industrial robot.

## Revendications

1. Tête de coupe (2) destinée à séparer un film d'emballage d'empilements de produits palettisés (3A), ladite tête de coupe comprenant un élément de coupe (15, 15*) destiné à découper le film, l'élément de coupe étant disposé entre au moins deux éléments de contact opposés (16) et étant en retrait du plan d'appui de film, formé par les éléments de contact opposés, afin de former une cavité de coupe (17), et comprenant une unité à vide (9, 14, 19) destinée à aspirer la zone du film d'emballage à découper localement jusque dans la cavité de coupe afin de coopérer avec l'élément de découpe.

2. Tête de coupe selon la revendication 1, **caractérisée en ce que** les éléments de contact sont des éléments coulissants et/ou des éléments roulants.

3. Tête de coupe selon la revendication 2, **caractérisée en ce que** les éléments coulissants sont des patins.

4. Tête de coupe selon la revendication 2, **caractérisée en ce que** les éléments roulants sont des rouleaux.

5. Tête de coupe selon l'une des revendications précédentes, **caractérisée en ce que** l'élément de coupe comporte un couteau rigide ou rotatif, un fil incandescent ou une torche à arc.

6. Tête de coupe selon l'une des revendications précédentes, **caractérisée en ce que** l'unité à vide comporte au moins une ouverture d'aspiration (19) à côté de laquelle est placé l'élément de coupe.

7. Dispositif de retrait automatique d'un film d'emballage d'empilements de produits palettisés, ledit dispositif comprenant au moins une tête de coupe selon l'une des revendications précédentes, et un espace de palette destiné à disposer la palette (3B) enveloppée avec un film de manière appropriée,
la tête de coupe étant disposée à une extrémité d'un bras de support mobile (7) de manière à ce que la tête de coupe soit toujours en appui sur le film pendant la coupe par le biais des deux éléments de contact opposés.

8. Dispositif selon la revendication 7, **caractérisé en ce que** le bras de support est conçu pour être mobile aussi bien verticalement qu'horizontalement par un moteur par le biais d'une commande (10) de manière à ce que la tête de coupe soit toujours en appui sur le film lors de la coupe.

9. Dispositif selon la revendication 8, **caractérisé en ce que** la commande est alimentée en données sur la pression de contact par le biais d'un capteur tactile (21) situé sur le bras de support.

10. Dispositif selon la revendication 8 ou 9, **caractérisé en ce que** l'entraînement par moteur du bras de support comporte une surveillance de force ou de couple qui alimente la commande en données sur la pression de contact.

11. Dispositif selon l'une des revendications précédentes 7 à 10, **caractérisé en ce que** le bras de support fait partie d'un portique (6) ou d'un robot industriel.
